# EUROPÄISCHE PATENTSCHRIFT

(11) **EP 0 768 050 B1**
(45) Veröffentlichungstag und Bekanntmachung des Hinweises auf die Patenterteilung: **12.09.2001**
(21) Anmeldenummer: 96116295.5
(22) Anmeldetag: 11.10.1996
(51) Int. Cl.: A47B 88/04

(54) **Auszugführung**
Drawer slide
Glissière pour tiroir

(30) Priorität: 13.10.1995 DE 19538101
(43) Veröffentlichungstag der Anmeldung: 16.04.1997
(73) Patentinhaber: Schock Metallwerk GmbH, D-73660 Urbach (DE)
(72) Erfinder: Wied, Arno, 71394 Kernen (DE)
(74) Vertreter: Hoeger, Stellrecht & Partner

(56) Entgegenhaltungen:
- DE-U- 8 114 891
- US-A- 4 696 582

## Beschreibung

Die Erfindung betrifft eine Auszugführung für aus einem Korpus ausziehbare Auszüge, umfassend eine korpusseitige erste Führungsschiene und eine an dieser mittels in einem Wälzkörperkäfig aufgenommen Wälzkörpern in Ausziehrichtung verschieblich geführte zweite Führungsschiene, welche relativ zur ersten Führungsschiene zwischen einer eingeschobenen und einer ausgezogenen Endstellung bewegbar ist.

Derartige Auszugsführungen sind aus dem Stand der Technik bekannt. Bei diesen besteht das Problem, einen sogenannten "Schlag" bei Erreichen der eingeschobenen oder ausgezogenen Endstellung zu vermeiden und zu erreichen, daß diese Position möglichst gebremst erreicht wird, um den "Schlag" zu vermeiden.

Aus der US 5,181,781 ist zwar bekannt, einen stoßabsorbierenden Puffer zur Dämpfung des Schlags bei Erreichen der voll ausgezogenen Stellung vorzusehen, dieser Puffer hat jedoch den Nachteil, daß er in Ausziehrichtung eine Federwirkung aufweist, so daß eine gute Schockdämpfung eine hohe Elastizität voraussetzt, die wiederum ein elastisches Zurückspringen nach Dämpfung des Schlags bei Erreichen der Endstellung zur Folge hat, was in diesem Zusammenhang unerwünscht ist.

Ferner ist aus dem US-Patent 5,181,781 eine Auszugführung bekannt, welche eine korpusseitige Führungsschiene, eine auszugseitige Führungsschiene und eine mittlere Führungsschiene aufweist, wobei die Mitnahme der mittlere Führungsschiene über eine Festlegeeinrichtung erfolgt.

Aus der US-A-4,696,582 ist eine Auszugführung mit den Merkmalen des Oberbegriffs von Anspruch 1 bekannt. Bei dieser Auszugführung dienen die Anbremselemente dazu, sicherzustellen, daß beim Ausziehen des Auszugs zunächst die korpusseitige Führungsschiene und dann erst die auszugseitige Führungsschiene ausgezogen wird. Zu diesem Zweck sind die Anbremselemente in der eingeschobenen Endstellung derart miteinander verrastet, daß sie sich erst dann voneinander lösen, wenn die korpusseitige Führungsschiene vollständig ausgezogen worden ist. Der vorstehend beschriebene "Schlag" bei Erreichen der eingeschobenen oder ausgezogenen Endstellung wird hierdurch nicht vermieden.

Die Aufgabe, den "Schlag" zu vermeiden, wird erfindungsgemäß durch eine Auszugführung nach Anspruch 1 gelöst.

Der Vorteil der erfindungsgemäßen Lösung ist darin zu sehen, daß über die sich konisch verengende Aufnahme einerseits und die Deformation eines der Anbremselemente andererseits in konstruktiv einfacher Weise eine effiziente Bremswirkung erreichbar ist, wobei die Bremskraft mit zunehmender Annäherung an die Endstellung aufgrund der zunehmenden Deformation des entsprechenden Anbremselements zunimmt, so daß das erwünschte sanfte, zunehmend gebremste Einlaufen der Auszugführung in die Endstellung erreichbar ist. Außerdem wird damit erreicht, daß beim Wegbewegen von der Endstellung eine mit zunehmender Entfernung von der Endstellung geringer werdende Rückhaltekraft wirkt.

Im Gegensatz zur US 5,181,781 ermöglicht die erfindungsgemäße Lösung vor Erreichen der Endstellung ein rückfederfreies Abbremsen, wobei dies auf die Endstellung keinen Einfluß hat, während bei der US 5,181,781, die Endstellung ungebremst erreicht wird, dann über die Endstellung hinaus elastisch abgebremst wird und schließlich wieder zur Endstellung zurückgefedert wird.

Im Gegensatz zur US 5,181,781 entsteht bei der erfindungsgemäßen Lösung auch beim Einfahren in die Endstellung und beim Wegbewegen von der Endstellung keinerlei Rastrucken und Rastgeräusch, da die erfindungsgemäße Abbremsung nur mittels Reibung und somit rastfrei erfolgt, so daß auch beim Herausfahren aus der Endstellung lediglich Reibung zu überwinden ist.

Besonders zweckmäßig ist es dabei, wenn die Aufnahme mindestens eine zur Ausziehrichtung oder Einschieberichtung in einem spitzen Winkel geneigte Anlauffläche aufweist, da diese in einfacher Weise die Möglichkeit gewährleistet, die Deformation des entsprechenden Anbremselements zu erreichen.

Besonders zweckmäßig ist es, wenn die Aufnahme zwei symmetrisch zur Ausziehrichtung oder Einschieberichtung und im spitzen Winkel zu diesen verlaufende Anlaufflächen aufweist, da sich damit eine quer zur Ausziehrichtung oder Einschieberichtung symmetrische Deformationswirkung und somit auch symmetrische Kraftwirkung erreichen läßt, da die wirksamen Kräfte in einfacher Weise gegeneinander aufgehoben werden können, wenn die beiden Anlaufflächen symmetrisch zur Ausziehrichtung oder Einschieberichtung angeordnet sind.

Nach dem Abbremsen in der den Bremsweg definierenden Aufnahme bleiben die Anbremselemente in der Endstellung aufgrund der Reibung relativ zueinander stehen.

Ein Herausbewegen aus der Endstellung führt zu einem umgekehrten Durchlaufen des Bremswegs, wobei die der Bewegung über den Bremsweg entgegenwirkenden Reibungskräfte zunehmend geringer werden und somit auch ein sanftes Herausgleiten aus der Endstellung die Folge ist.

Prinzipiell kann die Endstellung durch beliebig angeordnete zusätzliche Anschlagelemente definiert sein, um die Endstellung in einfacher Weise genau zu definieren ist vorzugsweise vorgesehen, daß die Aufnahme eine quer zur Ausziehrichtung verlaufende Endanschlagfläche aufweist.

Im Zusammenhang mit der bisherigen Erläuterung der einzelnen Ausführungsbeispiele wurde nicht darauf eingegangen, welches der beiden Anbremselemente das deformierbare Anbremselement bildet. So sieht ein vorteilhaftes Ausführungsbeispiel vor, daß das Anbremselement, welches das in die Aufnahme einschiebbare Teil aufweist, deformierbar ist. Diese Lösung hat den Vorteil, daß sich das die Anlaufflächen tragende Anbremselement starr ausbilden läßt, so daß die Anlaufflächen selbst ihre Form behalten und das gegen diese wirkende Teil die Deformation ausführt.

Beispielsweise wäre es möglich, das in die Aufnahme einschiebbare Teil als ganzes deformierbar zu gestalten.

Besonders vorteilhaft ist es jedoch, wenn das in die Aufnahme hineinbewegbare Teil mindestens einen innerhalb des Bremswegs mit einer der Anlaufflächen zusammenwirkenden Vorsprung aufweist. Damit ist die Möglichkeit geschaffen, über die Ausbildung des Vorsprungs die aus der Deformation herrührende Kraft zu dosieren. Beispielsweise wäre es möglich, den Vorsprung starr auszubilden und dem Teil einen deformierbaren Bereich, beispielsweise im Bereich seines Grundkörpers, zu geben. Besonders vorteilhaft ist es jedoch, wenn der Vorsprung deformierbar ist, da sich damit, insbesondere durch die Form des Vorsprungs in einfacher Weise die zur Deformierung erforderliche Kraft dosieren läßt.

Der Vorsprung könnte beispielsweise als Höcker oder ähnliches ausgebildet sein. Besonders vorteilhaft ist es, wenn der Vorsprung als Finger ausgebildet ist, welcher gegen die Anlauffläche wirkt.

Um insbesondere die Bremskraft möglichst exakt dosieren zu können ist vorzugsweise vorgesehen, daß der Vorsprung als mit zunehmender Annäherung an die Endstellung sich aufgrund seiner Deformation verschwenkender Finger ausgebildet ist, so daß die Bremskraftwirkung primär über das Verschwenken des Fingers erfolgt. Ein derartig ausgebildeter Finger verstärkt die Bremskraft beim Einfahren und hat eine geringe Reibung beim Ausfahren aus der Aufnahme. Diese Wirkung kommt insbesondere dadurch zustande, daß bei einem elastischen oder elastisch gelagerten Finger beim Einfahren die Reibung an einem Reibpunkt des Fingers an der Aufnahme zu einem auf dem Finger wirkenden Drehmoment führt, welches die Anpreßkraft am Reibpunkt noch mehr erhöht. Im Gegensatz dazu kehrt sich beim Herausbewegen des Fingers aus der Aufnahme das Drehmoment um, mit der Wirkung, daß die für die Reibung maßgebende Anpreßkraft gegen Null geht.

Eine besonders zweckmäßige Ausführungsform der erfindungsgemäßen Lösung sieht vor, daß der Finger sich mit zunehmender Annäherung an die Endstellung mit einer in Richtung seiner Bewegungsrichtung relativ zur Aufnahme verschwenkt, so daß der Finger mit zunehmender Annäherung an die Endstellung mit einer zunehmenden Kraft gegen die Anlauffläche wirkt und somit die Reibung an dieser vergrößert, während beim Herausbewegen aus der Endstellung die Reibung erheblich geringer ist, da die Kraft mit der die Finger gegen die Auflaufflächen wirken mit zunehmender Entfernung von der Endstellung geringer wird.

Um ferner die Endstellung exakt festlegen zu können ist vorzugsweise vorgesehen, daß der Finger an der Endanschlagfläche anlegbar ist.

Um eine möglichst quer zur Ausziehrichtung oder Einschieberichtung symmetrische Kraftwirkung zu erhalten, ist vorzugsweise vorgesehen, daß das in die Aufnahme einschiebbare Teil zwei symmetrisch zur Ausziehrichtung angeordnete und von diesem abstehende Vorsprünge aufweist.

Hinsichtlich der Anordnung des die Aufnahme umfassenden Anbremselements und des das in die Aufnahme einschiebbare Teil umfassenden Anbremselements wurden bislang keine näheren Angaben gemacht. So ist vorzugsweise vorgesehen, daß die Anbremselemente zwischen den Führungsschienen und zwischen den diese aneinander führenden oberen und unteren Wälzkörpern angeordnet sind. Diese Lösung hat den großen Vorteil, daß die Anbremselemente nicht über die Auszugführung selbst überstehen und in einfacher Art und Weise fixiert werden können.

Ein besonders vorteilhaftes Ausführungsbeispiel sieht vor, daß eines der Anbremselemente an einer der Führungsschienen sitzt und das andere am Wälzkörperkäfig, vorzugsweise endseitig desselben angeordnet ist. Diese Lösung hat den großen Vorteil, daß der Wälzkörperkäfig selbst eines der Anbremselemente trägt und somit bereits keine räumlichen Probleme bestehen, dieses von dem Wälzkörperkäfig getragenen Anbremselement so zu positionieren, daß der Wälzkörperkäfig an diesem vorbeilaufen kann.

Besonders vorteilhaft ist es bei dieser Lösung, wenn das andere Anbremselement an den Wälzkörperkäfig einstückig angeformt ist, da damit in einfacher Weise dieses Anbremselement in die Auszugführung integriert werden kann.

Besonders vorteilhaft ist es dabei, wenn die ausgezogene Endstellung der Auszugführung mittels der Anbremselemente gebremst anfahrbar ist. Insbesondere dann, wenn eines der Anbremselemente am Wälzkörperkäfig angeordnet ist, ist vorzugsweise vorgesehen, daß die ausgezogene Endstellung durch zwei Paare von Anbremselementen gebremst anfahrbar ist. In diesem Fall ist insbesondere vorgesehen, daß der Wälzkörperkäfig jeweils ein Anbremselement jedes Paares von Anbremselementen und jede der einander gegenüberliegenden Führungsschienen jeweils ein Anbremselement eines Paares von Anbremselementen trägt.

Ergänzend hierzu ist es ebenfalls bei der erfindungsgemäßen Lösung möglich, daß die eingeschobene Endstellung durch ein Paar von Anbremselementen gebremst anfahrbar ist, wobei eines der Anbremselemente an der einen Führungsschiene und das andere der Anbremselemente an der anderen Führungsschiene angeordnet ist.

Besonders zweckmäßig ist es bei diesem Ausführungsbeispiel, wenn das als in die Aufnahme hineinbewegbare Teil ausgebildete Anbremselement als doppelt wirkendes Anbremselement ausgebildet ist, so daß dies einerseits dazu dienen kann, die ausgezogene Endstellung gebremst anzufahren oder dazu dienen kann, die eingeschobene Endstellung gebremst anzufahren, wobei dieses Anbremselement dabei mit jeweils einem als Aufnahme ausgebildeten Anbremselement zusammenwirkt. Beispielsweise ist das eine dieser Anbremselemente an dem Wälzkörperkäfig gehalten und das andere an der gegenüberliegenden Führungsschiene.

Die erfindungsgemäße Lösung läßt sich jedoch nicht nur vorteilhaft bei Auszugführungen mit zwei Führungsschienen einsetzen, sondern auch dann, wenn die Auszugführungen aus drei Führungsschienen aufgebaut sind. In diesem Fall ist vorteilhafterweise vorgesehen, daß an der zweiten Führungsschiene eine dritte Führungsschiene mittels in einem Wälzkörperkäfig aufgenommenen Wälzkörpern in Ausziehrichtung verschieblich gelagert ist.

Vorzugsweise ist auch bei diesem Ausführungsbeispiel vorgesehen, daß die ausgezogene Endstellung der dritten Führungsschiene relativ zur zweiten Führungsschiene durch mindestens ein Paar von Anbremselementen gebremst anfahrbar ist. Noch besser ist es, wenn die ausgezogene Endstellung - wie voranstehend erläutert - durch zwei Paare von Anbremselementen gebremst anfahrbar ist, wobei insbesondere der Wälzkörperkäfig jeweils ein Anbremselement eines jeden Paares trägt.

Ferner ist zum gebremsten Anfahren der eingeschobenen Endstellung ebenfalls ein Paar von Anbremselementen vorgesehen, von denen jedes an einer der benachbarten Führungsschiene sitzt.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: Einen horizontalen Schnitt durch eine erfindungsgemäße Auszugführung in ausgezogener Endstellung längs Linie 1-1 in Fig. 2;
- Fig. 2: eine Seitenansicht der in Fig. 1 dargestellten Auszugführung in der ausgezogenen Endstellung;
- Fig. 3: einen Schnitt ähnlich Fig. 1, Längslinie 3-3 in Fig. 4 in der eingeschobenen Endstellung;
- Fig. 4: eine Seitenansicht ähnlich Fig. 2;
- Fig. 5: einen Schnitt ähnlich Fig. 1, Längslinie 5-5 in Fig. 6 bei ausgezogener Endstellung der mittleren Führungsschiene relativ zur korpusseitigen Führungsschiene;
- Fig. 6: eine Seitenansicht ähnlich Fig. 2;
- Fig. 7: eine Draufsicht von vorne in Richtung des Pfeils A in Fig. 6 auf die erfindungsgemäße Auszugführung in eingeschobener Endstellung;
- Fig. 8: einen horizontalen Schnitt, Längslinie 8-8 in Fig. 9 durch einen erfindungsgemäßen Wälzkörperkäfig;
- Fig. 9: eine Seitenansicht ähnlich Fig. 2 des erfindungsgemäßen Wälzkörperkäfigs;
- Fig. 10, 11 und 12: eine ausschnittsweise vergrößerte Darstellung eines Paars zusammenwirkender erfindungsgemäßer Anbremselemente, wobei eines als Aufnahme und das andere als in die Aufnahme hineinbewegbares Teil ausgebildet ist und Fig. 10 eine Relativstellung der Anbremselemente vor Eintritt der Bremswirkung, Fig. 11 eine Relativstellung bei eingetretener Bremswirkung und Fig. 12 eine Endstellung bei vorhergehender maximaler Bremswirkung darstellen;
- Fig. 13: eine Endstellung eines erfindungsgemäßen Paars von Anbremselementen, von denen jedes an einer Führungsschiene angeordnet ist, bei angefahrener eingeschobener Endstellung.

Ein in Fig. 1 als ganzes mit 10 bezeichnetes Ausführungsbeispiel einer erfindungsgemäßen Auszugführung für einen aus einem Korpus 12 in einer Ausziehrichtung 16 ausziehbaren oder in diesen in Einschieberichtung 18 einschiebbaren Auszug 14 umfaßt eine korpusseitige Führungsschiene 20, eine auszugseitige Führungsschiene 22, und eine mittlere Führungsschiene 24, welche an der korpusseitigen Führungsschiene 20 mittels eines oberen Satzes 26 und eines unteren Satzes 28 von Wälzkörpern verschieblich gelagert ist, wobei die beiden Sätze 26, 28 von Wälzkörpern in einem Wälzkörperkäfig 30 geführt sind. In gleicher Weise ist die mittlere Führungsschiene 24 relativ zur korpusseitigen Führungsschiene mittels eines oberen Satzes 32 und eines unteren Satzes 34 von Wälzkörpern verschieblich gelagert, welche ebenfalls in einem Wälzkörperkäfig 36 geführt sind.

Die korpusseitige Führungsschiene 20 ist dabei im Querschnitt ungefähr C-förmig gebogen und weist einen Mittelschenkel 40 auf, von welchem zwei Querschenkel 42 und 44 abstehen, die mit einer oberen Laufbahn 46 bzw. einer unteren Laufbahn 48 für den oberen Satz 26 von Wälzkörpern bzw. den unteren Satz 28 von Wälzkörpern versehen sind.

Eine untere Laufbahn 52 für den oberen Satz und eine obere Laufbahn 54 für den unteren Satz 28 der Wälzkörper wird dabei von Querschenkeln 56 bzw. 58 der mittleren Führungsschiene 24 gebildet, wobei die Querschenkel 56 und 58 an einem Mittelschenkel 60 angeordnet sind.

Die mittlere Führungsschiene 24 weist ferner einen mit dem Mittelschenkel 60 verbundenen Mittelschenkel 62 auf, von welchem ebenfalls zwei Querschenkel 64 bzw. 66 abstehen, die in entgegengesetzte Richtungen weisen wie die Querschenkel 56 und 58.

Auch die auszugseitige Führungsschiene 22 umfaßt einen Mittelschenkel 70 mit zwei Querschenkeln 72 und 74, welche sich im Abstand von den Querschenkeln 64 und 66 erstrecken, so daß der obere Satz von Wälzkörpern 32 an einer oberen Laufbahn 76 und der untere Satz 34 von Wälzkörpern an einer unteren Laufbahn 78 der Querschenkel 72 und 74 anliegt, während der obere Satz 32 von Wälzkörpern an einer unteren Laufbahn 82 der Querschenkel 64 und der untere Satz 34 von Wälzkörpern an einer oberen Laufbahn 84 des Querschenkels 66 läuft.

Beim Bewegen der auszugseitigen Führungsschiene 22 von der in Fig. 3 und 4 dargestellten eingeschobenen Endstellung in die in Fig. 1 und 2 dargestellte ausgezogene Stellung wird beispielsweise davon ausgegangen, daß sich die mittlere Führungsschiene 24 zunächst relativ zur korpusseitigen Führungsschiene 20 bewegt, während die auszugseitige Führungsschiene 22 relativ zur mittleren Führungsschiene 24 in ihrer Stellung verbleibt. Dies hat zur Folge, daß zunächst die mittlere Führungsschiene 24, wie in Fig. 5 und 6 dargestellt, relativ zur korpusseitigen Führungsschiene 20 in der Ausziehrichtung 16 voll ausgezogen wird, so daß diese die in Fig. 5 und 6 dargestellte ausgezogene Endstellung erreicht.

Diese Endstellung wird dabei festgelegt durch ein hinteres, an dem Mittelschenkel 60 angeordnetes und in Richtung der korpusseitigen Führungsschiene 20 vorstehendes Anbremselement 100 sowie eine vorderes, an dem Mittelschenkel 40 angeordnetes und in Richtung der mittleren Führungsschiene 24 überstehendes Anbremselement 110, wobei das hintere Anbremselement 100 mit einem an dem Wälzkörperkäfig 30 angeordneten hinteren Anbremselement 102 zusammenwirkt, während das vordere Anbremselement 110 mit einem vorderen, am Wälzkörperkäfig 30 angeordneten Anbremselement 112 zusammenwirkt.

Wie in Fig. 10, 11 und 12 vergrößert dargestellt, umfaßt beispielsweise das hintere Anbremselement 100 einen Grundkörper 120, welcher mit einer mittigen Öffnung 122 versehen ist, durch welche eine umgebogene Lasche 124 des Mittelschenkels 60 hindurchgreift, um den Grundkörper 120 zu fixieren. Von dem Grundkörper 120 stehen in einem Winkel α gegenüber der Ausziehrichtung 16 schräggestellte Finger 126, 128 ab, wobei der Winkel α beispielsweise größenordnungsmäßig 60° beträgt. Die Finger 126 und 128 sind dabei relativ zum Grundkörper 120 in Richtung einer Verkleinerung des Winkels α bewegbar, vorzugsweise dadurch, daß sowohl die Finger 126 und 128 als auch der Grundkörper 120 aus einem elastischen Material hergestellt sind. Vorzugsweise erstreckt sich zwischen den Fingern 126 und 128 noch ein mit den Fingern 126 und 128 verbundener Bogen 130, welcher ebenfalls deformierbar und relativ zu dem Grundkörper 120 beweglich ist.

Das mit dem Anbremselement 100 zusammenwirkende Anbremselement 102 umfaßt eine Aufnahme 134, welche in einem spitzen Winkel β zur Ausziehrichtung 16 verlaufende und sich in Bewegungsrichtung des Anbremselements 100 in Richtung auf das Anbremselement 102 zu konisch verengende Anlaufflächen 136 und 138 umfaßt, welche eingangsseitig der Aufnahme 134 quer zur Ausziehrichtung 16 einen Abstand voneinander aufweisen, welcher größer ist als ein Abstand der Finger 126 und 128 im Bereich ihrer Spitzen 142 und 144.

Bewegt sich nun das hintere schienenseitige Anbremselement 100 in das käfigseitige Anbremselement 102 hinein, so kommen die Spitzen 142 und 144 der Finger 126 und 128 an den Anlaufflächen 136 und 138 zur Anlage und werden dann über einen Bremsweg W aufgrund der konischen aufeinanderzu verlaufenden Anlaufflächen 136 und 138, wie in Fig. 10, 11 und 12 dargestellt, sukzessive unter Verkleinerung des Winkels α so weit aufeinanderzu bewegt, bis die Finger 126 und 128, wie in Fig. 12 dargestellt, ungefähr parallel zur Ausziehrichtung 16 verlaufen und die Spitzen 142 und 144 an einer Endfläche 140 der Aufnahme 134 anliegen.

Die Deformierung der Finger 126 und 128 beim Einlaufen in die Aufnahme 134 führt dabei im Verlauf des Bremswegs W zu einer ständig größer werdenden Reibung zwischen den Anlaufflächen 136 und 138 sowie den Fingerspitzen 142 und 144, so daß durch die zunehmende Reibung das schienenseitige Anbremselement 100 beim Einlaufen in die Aufnahme 134 immer stärker abgebremst wird, ohne daß dabei eine elastische Rückwirkung auftritt, wie bei einem elastischen Puffer, da die Fingerspitzen 142 und 144 nach dem Abbremsen in der Endstellung stehen bleiben und aufgrund der Reibung und der Neigung der Anlaufflächen 136 und 138 keine entgegengesetzte, aus der Endstellung herausführende Bewegung auslösen.

In gleicher Weise wie in den Fig. 10 bis 12 im Zusammenhang mit dem schienenseitigen Anbremselement 100 und dem käfigseitigen Anbremselement 102 beschrieben, wirkt das an dem Mittelschenkel 40 der korpusseitigen Führungsschiene 20 angeordnete und in Richtung der mittleren Führungsschiene 24 vorstehende schienenseitige Anbremselement 110 mit dem käfigseitigen Anbremselement 112 zusammen, so daß insgesamt beim Einlaufen der mittleren Führungsschiene 24 relativ zur korpusseitigen Führungsschiene 20 in die Endstellung die doppelte Bremskraft zwischen einem Paar zusammenwirkender Anbremselemente 100 und 102 bzw. 110 und 112 wirksam ist.

Diese Bremskraft wirkt sich ausschließlich auf die relativ zur korpusseitigen Führungsschiene 20 bewegliche mittlere Führungsschiene 24 aus und führt dazu, daß mit zunehmender Bremskraft zunehmend eine Gleitbewegung zwischen der auszugseitigen Führungsschiene 22 und der mittleren Führungsschiene 24 unter Aufhebung der Reibung zwischen diesen und den Sätzen von Wälzkörpern 32 und 34 beginnt, so daß der bei bislang bekannten Auszugführungen auftretende "Mittenschlag" beim Wechsel der Relativbewegung zwischen einer der Führungsschienen zur anderen Führungsschiene 22 relativ zur mittleren Führungsschiene 24 nicht spürbar ist.

Bewegt sich nunmehr die auszugseitige Führungsschiene 22 relativ zur mittleren Führungsschiene 24 in Ausziehrichtung 16 bis in ihre ausgezogene und in Fig. 1 und 2 dargestellte Endstellung, so geht dies ebenfalls so lange, bis ein schienenseitiges Anbremselement 200 mit einem käfigseitigen Anbremselement 202 des Wälzkörperkäfigs 36 und ein weiteres schienenseitiges Anbremselement 210 mit einem käfigseitigen Anbremselement 212 des Wälzkörperkäfigs 36 zusammenwirken, wobei das schienenseitige Anbremselement 200 an dem Mittelschenkel 62 angeordnet ist und das schienenseitige Anbremselement 210 an dem Mittelschenkel 70 der auszugseitigen Führungsschiene 22.

Die jeweils paarweise zusammenwirkenden Anbremselemente 200 und 202 sowie 210 und 212 funktionieren dabei in gleicher Weise wie im Zusammenhang mit dem Paar von Anbremselementen 100 und 102 dargestellt und beschrieben.

Damit wird zusätzlich erreicht, daß auch beim Einlaufen in die ausgezogene Endstellung eine Abbremsung der auszugseitigen Führungsschiene 22 relativ zur mittleren Führungsschiene 24 erfolgt und somit auch ein "weiches" Einlaufen in diese ausgezogene Endstellung eintritt.

Selbst wenn bei dem bislang beschriebenen Ausführungsbeispiel ausgehend von der eingeschobenen Endstellung in Fig. 3 und 4 beim Ausziehen des Auszugs 14 in Ausziehrichtung 16 zunächst die Relativbewegung zwischen der mittleren Führungsschiene 24 und der auszugseitigen Führungsschiene 22 einsetzen sollte, während die mittlere Führungsschiene 24 relativ zur korpusseitigen Führungsschiene 20 unbeweglich bleibt, so tritt ebenfalls kein sogenannter "Mittenschlag" auf, denn in diesem Fall wirken zunächst die Anbremselemente 200 und 202 sowie 210 und 212 zur Erzeugung der beschriebenen Bremskraft zusammen, die wiederum dazu führt, daß aufgrund von deren Wirkung die mittlere Führungsschiene 24 sich beginnt zu bewegen, so daß auch in diesem Fall der sogenannte "Mittenschlag" vermieden wird.

Um auch beim Einschieben des Auszugs 14 von der in Fig. 1 und 2 dargestellten ausgezogenen Stellung in die in Fig. 3 und 4 dargestellte eingeschobene Endstellung, den sogenannten "Mittenschlag" zu vermeiden, ist im Bereich eines vorderen Endes des Mittelschenkels 70 der auszugseitigen Führungsschiene 22 ein Anbremskörper 150 vorgesehen, welcher mit einem Anbremselement 214 versehen ist, das einerseits in der Lage ist mit dem im vorderen Bereich des Mittelschenkels 62 der mittleren Führungsschiene 24 gehaltenen Anbremselement 210 zusammenzuwirken.

Hierzu ist das Anbremselement 210, wie in Fig. 13 vergrößert dargestellt, mit sowohl in Ausziehrichtung 16 als auch in Einschieberichtung 18 sich vom Grundkörper 120 weg erstreckenden Fingern 126a, 128a bzw. 126b, 128b versehen, so daß in diesem Fall die in Ausziehrichtung 16 weisenden Finger 126a und 128a mit der Aufnahme 134 des Anbremselements 214 zusammenwirken, während die Einschieberichtung weisenden Finger 126b und 128b in der Lage sind, mit dem käfigseitigen Anbremselement 212 zusammenwirken.

Wie in Fig. 8 und 9 im Zusammenhang mit dem Wälzkörperkäfig 30 dargestellt, sind die käfigseitigen Anbremselemente 102 und 112 jeweils in einen hinteren Endbereich 160 und einen vorderen Endbereich 162 eines Mittelstegs 164 des Wälzkörperkäfigs 30 eingeformt, wobei sich der Mittelsteg 164 parallel zu dem Mittelschenkel 40 der korpusseitigen Führungsschiene 20 oder parallel zu dem Mittelschenkel 70 der auszugseitigen Führungsschiene 22 oder parallel zu den Mittelschenkeln 60 und 62 der mittleren Führungsschiene 24 erstreckt und vorzugsweise in einem mittleren Bereich zwischen einander zugewandten Mittelschenkeln 40 und 60 oder 62 und 70 liegt.

Ferner ist vorzugsweise der Mittelsteg 164 im Bereich der Endfläche 140 der Aufnahmen 134 zusätzlich mit einem Verstärkungswulst 166 versehen, um diesen zur Aufnahme der mechanischen Belastungen zu versteifen.

## Patentansprüche

1. Auszugführung für aus einem Korpus ausziehbare Auszüge, umfassend eine korpusseitige erste Führungsschiene und eine an dieser mittels in einem Wälzkörperkäfig aufgenommenen Wälzkörpern in Ausziehrichtung verschieblich geführte zweite Führungsschiene, welche relativ zur ersten Führungsschiene zwischen einer eingeschobenen und einer ausgezogenen Endstellung bewegbar ist, wobei zum Anfahren einer der Endstellungen ein Paar von vor Erreichen der Endstellung zusammenwirkenden Anbremselementen (100, 102; 110, 112; 200, 202; 210, 212, 214) vorgesehen sind, die Anbremselemente zum Erreichen der Endstellung durch eine Relativbewegung in einer Bewegungsrichtung aufeinander zu bewegbar sind, eines der Anbremselemente (102, 112, 202, 212, 214) als eine in Bewegungsrichtung auf die jeweilige Endstellung zu sich insbesondere konisch verengende Aufnahme (134) ausgebildet ist und das andere der Anbremselemente (100, 110, 200, 210) als in die, insbesondere konische, Aufnahme (134) hineinbewegbares Teil ausgebildet ist,
**dadurch gekennzeichnet,**
**daß** zur Erzeugung einer der Relativbewegung entgegengesetzten Bremswirkung eines der Anbremselemente (100, 110, 200, 210) aufgrund des Zusammenwirkens derselben mit zunehmender Annäherung an die Endstellung innerhalb eines vor der Endstellung liegenden Bremswegs so zunehmend deformierbar ist, daß die Bremskraft mit zunehmender Annäherung an die Endstellung aufgrund der zunehmenden Deformation des einen der Anbremselemente (100, 110, 200, 210) bis zum Erreichen der Endstellung ständig zunimmt und ein sanftes Einlaufen in die Endstellung erfolgt.

2. Auszugführung nach Anspruch 1 **dadurch gekennzeichnet, daß** die Aufnahme (134) mindestens eine zur Ausziehrichtung in einem spitzen Winkel (α) geneigte Anlauffläche (136, 138) aufweist.

3. Auszugführung nach Anspruch 1 oder 2 **dadurch gekennzeichnet, daß** die Aufnahme (134) zwei symmetrisch zur Ausziehrichtung (16) oder Einschieberichtung (18) und im spitzen Winkel (α) zu dieser verlaufende Anlaufflächen (136, 138) aufweist.

4. Auszugführung nach einem der voranstehenden Ansprüche **dadurch gekennzeichnet, daß** die Aufnahme (134) eine quer zur Ausziehrichtung (16) oder Einschieberichtung (18) verlaufende Endanschlagfläche (140) aufweist.

5. Auszugführung nach einem der voranstehenden Ansprüche **dadurch gekennzeichnet, daß** das Anbremselement (100, 110, 200, 210), welches das in die Aufnahme (134) einschiebbare Teil aufweist, deformierbar ist.

6. Auszugführung nach Anspruch 5 **dadurch gekennzeichnet, daß** das in die Aufnahme (134) hineinbewegbare Teil mindestens einen innerhalb des Bremswegs mit einer der Anlaufflächen (136, 138) zusammenwirkenden Vorsprung (126, 128) aufweist.

7. Auszugführung nach Anspruch 6 **dadurch gekennzeichnet, daß** der Vorsprung (126, 128) deformierbar ist.

8. Auszugführung nach Anspruch 6 oder 7 **dadurch gekennzeichnet, daß** der Vorsprung als Finger (126, 128) ausgebildet ist.

9. Auszugführung nach Anspruch 8 **dadurch gekennzeichnet, daß** der Vorsprung als mit zunehmender Annäherung an die Endstellung sich aufgrund seiner Deformation verschwenkender Finger (126, 128) ausgebildet ist.

10. Auszugführung nach Anspruch 9 **dadurch gekennzeichnet, daß** der Finger (126, 128) sich mit zunehmender Annäherung an die Endstellung mit einer Komponente in Richtung seiner Bewegungsrichtung (16, 18) relativ zur Aufnahme (134) verschwenkt.

11. Auszugführung nach einem der Ansprüche 6 bis 10 **dadurch gekennzeichnet, daß** das in die Aufnahme (134) einschiebbare Teil zwei symmetrisch zur Ausziehrichtung (16) oder Einschieberichtung (18) angeordnete und von diesem abstehende Vorsprünge (126, 128) aufweist.

12. Auszugführung nach einem der voranstehenden Ansprüche **dadurch gekennzeichnet, daß** die Anbremselemente (100, 102; 110, 112, 200, 202, 210, 212, 214) zwischen den Führungsschienen (20, 22, 24) und zwischen den diese aneinander führenden oberen und unteren Wälzkörpern (26, 28; 32, 34) angeordnet sind.

13. Auszugführung nach einem der voranstehenden Ansprüche **dadurch gekennzeichnet, daß** eines der Anbremselemente (100, 110, 200, 210) an einer der Führungsschienen (20, 22, 24) sitzt und das andere (102, 112, 202, 212) am Wälzkörperkäfig (30, 36) angeordnet ist.

14. Auszugführung nach Anspruch 13 **dadurch gekennzeichnet, daß** das andere Anbremselement (102, 112, 202, 212) an dem Wälzkörperkäfig (30, 36) einstückig angeformt ist.

15. Auszugführung nach einem der voranstehenden Ansprüche **dadurch gekennzeichnet, daß** die ausgezogene Endstellung der Auszugführung mittels der Anbremselemente (100, 102, 110, 112, 200, 202, 210, 212) gebremst anfahrbar ist.

16. Auszugführung nach Anspruch 15 **dadurch gekennzeichnet, daß** die ausgezogene Endstellung durch zwei Paare von Anbremselementen (100, 102, 110, 112; 200, 202, 210, 212) gebremst anfahrbar ist.

17. Auszugführung nach einem der voranstehenden Ansprüche **dadurch gekennzeichnet, daß** die eingeschobene Endstellung durch ein Paar von Anbremselementen (210, 214) gebremst anfahrbar ist, wobei eines an der einen Führungsschiene (24) und das andere an der anderen Führungsschiene (22) angeordnet ist.

18. Auszugführung nach einem der voranstehenden Ansprüche **dadurch gekennzeichnet, daß** eines der Anbremselemente (210) sowohl zum gebremsten Anfahren der eingeschobenen Endstellung als auch zum gebremsten Anfahren der ausgezogenen Endstellung dient.

19. Auszugführung nach Anspruch 18 **dadurch gekennzeichnet, daß** das als in die Aufnahme (134) hineinbewegbare Teil ausgebildete Anbremselement (210) als doppelt wirkendes Anbremselement (210) ausgebildet ist.

20. Auszugführung nach einem der voranstehenden Ansprüche **dadurch gekennzeichnet, daß** an der zweiten Führungsschiene (24) eine dritte Führungsschiene (22) mittels in einem Wälzkörperkäfig (36) aufgenommenen Wälzkörpern (32, 34) in Ausziehrichtung (16) oder Einschieberichtung (18) verschieblich gelagert ist.

21. Auszugführung nach Anspruch 20 **dadurch gekennzeichnet, daß** die ausgezogene Endstellung der dritten Führungsschiene (22) relativ zur zweiten Führungsschiene (24) durch mindestens ein Paar von Anbremselementen (200, 202, 210, 212) gebremst anfahrbar ist.

22. Auszugführung nach Anspruch 20 **dadurch gekennzeichnet, daß** die eingeschobene Endstellung der dritten Führungsschiene (22) relativ zur zweiten Führungsschiene (24) durch mindestens ein Paar von Anbremselementen (210, 214) gebremst anfahrbar ist.

## Claims

1. Drawer slide for drawers extendable from a corpus, comprising a first guide rail arranged on the corpus side and a second guide rail guided on the first guide rail by means of roller members accommodated in a roller member cage for displacement in the extension direction, the second guide rail being movable relative to the first guide rail between a retracted and an extended end position, a pair of brake elements (100, 102; 110, 112; 200, 202; 210, 212, 214) cooperating before arrival at the end position being provided for approaching one of the end positions, the brake elements being movable towards one another by a relative movement in a movement direction in order to reach the end position, one of the brake elements (102, 112, 202, 212, 214) being constructed as a receptacle (134) tapering, in particular, conically in the movement direction toward the respective end position, and the other one of the brake elements (100, 110, 200, 210) being constructed as a part movable into the, in particular, conical receptacle (134), **characterized in that** in order to produce a braking effect opposite to the relative movement, one of the brake elements (100, 110, 200, 210) is increasingly deformable as a result of their cooperation with increasing proximity to the end position within a brake path lying before the end position such that with increasing proximity to the end position the braking force increases constantly as a result of the increasing deformation of the one of the brake elements (100, 110, 200, 210) until the end position is reached and a smooth run into the end position occurs.

2. Drawer slide as defined in claim 1, **characterized in that** the receptacle (134) has at least one run-on surface (136, 138) inclined at an acute angle (α) to the extension direction.

3. Drawer slide as defined in claim 1 or 2, **characterized in that** the receptacle (134) has two run-on surfaces (136, 138) extending symmetrically to the extension direction (16) or retraction direction (18) and at an acute angle (α) thereto.

4. Drawer slide as defined in any one of the preceding claims, **characterized in that** the receptacle (134) has an end stop surface (140) extending transversely to the extension direction (16) or retraction direction (18).

5. Drawer slide as defined in any one of the preceding claims, **characterized in that** the brake element (100, 110, 200, 210) comprising the part which is pushable into the receptacle (134) is deformable.

6. Drawer slide as defined in claim 5, **characterized in that** the part which is movable into the receptacle (134) has at least one projection (126, 128) cooperating within the brake path with one of the run-on surfaces (136, 138).

7. Drawer slide as defined in claim 6, **characterized in that** the projection (126, 128) is deformable.

8. Drawer slide as defined in claim 6 or 7, **characterized in that** the projection is constructed as a finger (126, 128).

9. Drawer slide as defined in claim 8, **characterized in that** the projection is constructed as a finger (126, 128) which pivots owing to its deformation with increasing proximity to the end position.

10. Drawer slide as defined in claim 9, **characterized in that** the finger (126, 128) pivots relative to the receptacle (134) with increasing proximity to the end position with a component in the direction of its movement direction (16, 18).

11. Drawer slide as defined in any one of claims 6 to 10, **characterized in that** the part which is pushable into the receptacle (134) has two projections (126, 128) arranged symmetrically to the extension direction (16) or retraction direction (18) and projecting from the said part.

12. Drawer slide as defined in any one of the preceding claims, **characterized in that** the brake elements (100, 102; 110, 112, 200, 202, 210, 212, 214) are arranged between the guide rails (20, 22, 24) and between the upper and lower roller members (26, 28; 32, 34) guiding these on one another.

13. Drawer slide as defined in any one of the preceding claims, **characterized in that** one of the brake elements (100, 110, 200, 210) is seated on one of the guide rails (20, 22, 24) and the other (102, 112, 202, 212) is arranged on the roller member cage (30, 36).

14. Drawer slide as defined in claim 13, **characterized in that** the other brake element (102, 112, 202, 212) is integrally formed on the roller member cage (30, 36).

15. Drawer slide as defined in any one of the preceding claims, **characterized in that** the extended end position of the drawer slide is approachable in a braked manner by means of the brake elements (100, 102, 110, 112, 200, 202, 210, 212).

16. Drawer slide as defined in claim 15, **characterized in that** the extended end position is approachable in a braked manner by two pairs of brake elements (100, 102, 110, 112; 200, 202, 210, 212).

17. Drawer slide as defined in any one of the preceding claims, **characterized in that** the retracted end position is approachable in a braked manner by a pair of brake elements (210, 214), one of which is arranged on the one guide rail (24) and the other on the other guide rail (22).

18. Drawer slide as defined in any one of the preceding claims, **characterized in that** one of the brake elements (210) serves both for approaching in a braked manner the retracted end position and for approaching in a braked manner the extended end position.

19. Drawer slide as defined in claim 18, **characterized in that** the brake element (210) constructed as a part which is movable into the receptacle (134) is designed as a double acting brake element (210).

20. Drawer slide as defined in any one of the preceding claims, **characterized in that** a third guide rail (22) is mounted on the second guide rail (24) by means of roller members (32, 34) accommodated in a roller member cage (36) for displacement in the extension direction (16) or retraction direction (18).

21. Drawer slide as defined in claim 20, **characterized in that** the extended end position of the third guide rail (22) is approachable in a braked manner relative to the second guide rail (24) by at least one pair of brake elements (200, 202, 210, 212).

22. Drawer slide as defined in claim 20, **characterized in that** the retracted end position of the third guide rail (22) is approachable in a braked manner relative to the second guide rail (24) by at least one pair of brake elements (210, 214).

## Revendications

1. Glissière pour des tiroirs à extraire hors d'un corps, comportant un premier rail de guidage côté corps et un second rail de guidage qui est mené sur celui-ci en translation en direction d'extraction au moyen d'éléments de roulement logés dans une cage à roulements et qui est mobile par rapport au premier rail de guidage entre une position de fin de course rétractée et une position de fin de course déployée, dans laquelle est prévue, pour le rapprochement de l'une des positions de fin de course, une paire d'éléments de freinage (100, 102 ; 110, 112 ; 200, 202 ; 210, 212, 214) en coopération avant d'atteindre la position de fin de course, les éléments de freinage étant mobiles l'un vers l'autre par un mouvement relatif dans la direction de déplacement, pour atteindre la position de fin de course, l'un des éléments de freinage (102, 112, 202, 212, 214) est réalisé sous forme d'un logement (134) qui va en se rétrécissant en particulier en forme conique en direction de déplacement vers la position de fin de course respective, et l'autre des éléments de freinage (100, 110, 200, 210) est réalisé sous forme d'une pièce mobile en pénétration dans le logement (134) en particulier conique, **caractérisée en ce que** pour produire un effet de freinage opposé au déplacement relatif, l'un des éléments de freinage (100, 110, 200, 210) est progressivement déformable en raison de la coopération de ceux-ci avec rapprochement progressif de la position de fin de course au sein d'un trajet de freinage situé en avant de la position de fin de course, de telle sorte que la force de freinage augmente constamment avec rapprochement progressif de la position de fin de course en raison de la déformation progressive de l'un des éléments de freinage (100, 110, 200, 210), jusqu'à atteindre la position de fin de course, et en ce qu'il s'effectue une arrivée en douceur dans la position de fin de course.

2. Glissière pour tiroir selon la revendication 1, **caractérisée en ce que** le logement (134) comprend au moins une surface d'arrêt (136, 138) inclinée sous un angle aigu (α) par rapport à la direction d'extraction.

3. Glissière pour tiroir selon l'une ou l'autre des revendications 1 et 2, **caractérisée en ce que** le logement (134) comprend deux surfaces d'arrêt (136, 138) symétriques par rapport à la direction d'extraction (16) ou par rapport à la direction de rétraction (18) et s'étendant sous un angle aigu (α) par rapport à celle-ci.

4. Glissière pour tiroir selon l'une quelconque des revendications précédentes, **caractérisée en ce que** le logement (134) comprend une surface de butée finale (140) qui s'étend perpendiculairement à la direction d'extraction (16) ou à la direction de rétraction (18).

5. Glissière pour tiroir selon l'une quelconque des revendications précédentes, **caractérisée en ce que** l'élément de freinage (100, 110, 200, 210) qui comprend la pièce susceptible d'être introduite dans le logement (134) est déformable.

6. Glissière pour tiroir selon la revendication 5, **caractérisée en ce que** la pièce susceptible d'être introduite dans le logement (134) comprend au moins une saillie (126, 128) qui coopère avec l'une des surfaces d'arrêt (136, 138) à l'intérieur du trajet de freinage.

7. Glissière pour tiroir selon la revendication 6, **caractérisée en ce que** la saillie (126, 128) est déformable.

8. Glissière pour tiroir selon l'une ou l'autre des revendications 6 et 7, **caractérisée en ce que** la saillie est réalisée sous forme de doigt (126, 128).

9. Glissière pour tiroir selon la revendication 8, **caractérisée en ce que** la saillie est réalisée sous forme de doigt (126, 128) qui bascule en raison de sa déformation au fur et à mesure du rapprochement de la position de fin de course.

10. Glissière pour tiroir selon la revendication 9, **caractérisée en ce que** le doigt (126, 128) bascule par rapport au logement (134) avec une composante dans la direction de son déplacement (16, 18) au fur et à mesure du rapprochement de la position de fin de course.

11. Glissière pour tiroir selon l'une quelconque des revendications 6 à 10, **caractérisée en ce que** la pièce susceptible de s'introduire dans le logement (134) comprend deux saillies (126, 128) agencées symétriquement par rapport à la direction d'extraction (16) ou à la direction de rétraction (18) et dépassant de ladite pièce.

12. Glissière pour tiroir selon l'une quelconque des revendications précédentes, **caractérisée en ce que** les éléments de freinage (100, 102 ; 110, 112, 200, 202, 210, 212, 214) sont agencés entre les rails de guidage (20, 22, 24) et les corps de roulement supérieur et inférieur (26, 28 ; 32, 34) qui les mènent l'un par rapport à l'autre.

13. Glissière pour tiroir selon l'une quelconque des revendications précédentes, **caractérisée en ce que** l'un des éléments de freinage (100, 110, 200, 210) repose sur l'un des rails de guidage (20, 22, 24) et l'autre (102, 112, 202, 212) repose sur la cage à roulements (30, 36).

14. Glissière pour tiroir selon la revendication 13, **caractérisée en ce que** l'autre élément de freinage (102, 112, 202, 212) est formé d'une seule pièce sur la cage à roulements (30, 36).

15. Glissière pour tiroir selon l'une quelconque des revendications précédentes, **caractérisée en ce que** la position de fin de course déployée de la glissière de tiroir peut être atteinte avec freinage au moyen des éléments de freinage (100, 102, 110, 112, 200, 202, 210, 212).

16. Glissière pour tiroir selon la revendication 15, **caractérisée en ce que** la position de fin de course déployée peut être atteinte avec freinage au moyen de deux paires d'éléments de freinage (100, 102, 110, 112 ; 200, 202, 210, 212).

17. Glissière pour tiroir selon l'une quelconque des revendications précédentes, **caractérisée en ce que** la position de fin de course rétractée peut être atteinte avec freinage au moyen d'une paire d'éléments de freinage (210, 214), l'un étant agencé sur l'un des rails de guidage (24) et l'autre étant agencé sur l'autre rail de guidage (22).

18. Glissière pour tiroir selon l'une quelconque des revendications précédentes, **caractérisée en ce que** l'un des éléments de freinage (210) sert aussi bien au rapprochement freiné de la position de fin de course rétractée qu'au rapprochement freiné de la position de fin de course déployée.

19. Glissière pour tiroir selon la revendication 18, **caractérisée en ce que** l'élément de freinage (210) réalisé sous forme d'une pièce susceptible de s'introduire dans le logement (134) est réalisé sous forme d'un élément de freinage (210) à double effet.

20. Glissière pour tiroir selon l'une quelconque des revendications précédentes, **caractérisée en ce que** sur le second rail de guidage (24) est monté un troisième rail de guidage (22) mobile en translation en direction d'extraction (16) ou en direction de rétraction (18) au moyen de corps de roulement (32, 34) logés dans une cage à roulements (36).

21. Glissière pour tiroir selon la revendication 20, **caractérisée en ce que** la position de fin de course déployée du troisième rail de guidage (22) par rapport au second rail de guidage (24) peut être atteinte de façon freinée par au moins une paire d'éléments de freinage (200, 202, 210, 212).

22. Glissière pour tiroir selon la revendication 20, **caractérisée en ce que** la position de fin de course rétractée du troisième rail de guidage (22) par rapport au second rail de guidage (24) peut être atteinte de façon freinée par au moins une paire d'éléments de freinage (210, 214).
